# EUROPÄISCHE PATENTSCHRIFT

(11) **EP 0 143 234 B1**
(45) Veröffentlichungstag und Bekanntmachung des Hinweises auf die Patenterteilung: **30.03.1988**
(21) Anmeldenummer: 84111074.5
(22) Anmeldetag: 17.09.1984
(51) Int. Cl.: G21F 9/16

(54) **Verfahren zur Behandlung schwach- bis mittelaktiver Ionenaustauscherharze**
Process for treating ion-exchange resins having a low or medium activity
Procédé pour traiter les résines échangeuses d'ions faiblement ou moyennement actives

(30) Priorität: 29.09.1983 DE 3335394
(43) Veröffentlichungstag der Anmeldung: 05.06.1985
(73) Patentinhaber: SIEMENS AKTIENGESELLSCHAFT, 80333 München (DE)
(72) Erfinder: Friesner, Karl, Dipl.-Ing. (FH), D-8600 Bamberg (DE); Bege, Dietmar, D-8520 Erlangen (DE); Erbse, Dietmar, D-6458 Rodenbach (DE); Meininger, Siegfried, Dipl.-Ing. (FH), D-6472 Altenstadt (DE)

(56) Entgegenhaltungen:
- DE-A- 2 400 123
- DE-B- 1 088 624
- FR-A- 2 243 501
- GB-A- 1 129 342

## Beschreibung

Die Erfindung betrifft ein Verfahren zur Behandlung schwach- bis mittelaktiver lonenaustauscherharze, die in einem Trocknungsbehälter mit Hilfe von Wärme und unter Vakuum getrocknet werden, bevor sie in einen Lagerbehälter gefördert werden, wobei die Wärme durch Wärmeleitung über den Trocknungsbehälter in die Ionenaustauscherharze eingebracht wird. Sie hat ferner eine zur Ausübung des Verfahrens besonders geeignete Einrichtung zum Gegenstand.

Aus der US-PS 4 008 171 ist ein Verfahren der eingangs genannten Art bekannt, bei dem die Ionenaustauscherharze in einem Wirbelbettbehälter in mehreren Stufen getrocknet werden. In den letzten Trocknungsstufen wird überhitzter Dampf mit Temperaturen von 260 °C oder mehr durch die Harze geleitet. Er erfordert eine entsprechende Dampfquelle und kann möglicherweise unerwünschte Feuchtigkeit eintragen.

Deswegen hat die Erfindung die Aufgabe, den apparativen Aufwand für die Trocknung zu verringern und dennoch den Trocknungsgrad möglichst noch zu erhöhen. Dabei ist zu berücksichtigen, dass die noch nassen Harze als Schüttbett an sich eine relativ kompakte Masse bilden, so dass der für die Trocknung notwendige Luftkreislauf mindestens anfänglich einen hohen Strömungswiderstand aufweist. Ausserdem soll die Wärmebelastung der Harze im Hinblick auf eine thermische Zersetzung klein gehalten werden.

Erfindungsgemäss ist vorgesehen, dass die Wärme über metallische nach innen gerichtete Wärmeübertragungsflächen so weit in das Harzvolumen geführt wird, dass nur ein Kern von höchstens 100 mm Dicke von den Wärmeübertragungsflächen nicht erreicht wird, und dass die Feuchtigkeit gleichzeitig über eine Abfuhrleitung mit einem Unterdruck von 300 hPa oder weniger einsinnig in einen Kondensator geführt wird.

Bei der Erfindung wird die Feuchtigkeit unmittelbar mit der Entstehung als Dampf ausgetragen. Die Wärme, die die Dampfbildung beim Trocknungsvorgang steigert, wird über den Trocknungsbehälter direkt in das zu trocknende Harzbett eingebracht, und zwar so weit, dass nur ein kleiner Kern ohne Kontakt mit Wärmeübertragungsflächen bleibt.

Die Höhe der Temperatur ist durch den Unterdruck der Vakuumleitung bestimmt, der 300 hPa auch wesentlich unterschreiten kann. Jedenfalls können die Temperaturen so niedrig gehalten werden, dass die Harze nicht zersetzt werden. Somit können sich auch keine zündfähigen Amin-/ Luft-Gemische bilden.

Wegen des geringeren apparativen Aufwandes kann die Vakuumanlage kompakt und gegebenenfalls mobil ausgeführt werden. Die Wärmeeinbringung durch Wärmeleitung macht die Trocknung ökonomischer und vor allem schonender. Die Wärmeerzeugung kann dabei in unterschiedlicher Weise, zum Beispiel elektrisch, durch Dampf oder Thermöl vorgenommen werden. Besonders günstig ist ein niedertemperaturiger Wärmeträger, zum Beispiel Warmwasser.

Bei einer besonders vorteilhaften Ausführungsform der Erfindung wird ein die lonenaustauscherharze enthaltender Filterbehälter als Trocknungsbehälter verwendet und dazu zeitweilig mit einer Vakuumleitung verbunden und mit einer Heizung versehen. Man erspart dann auch noch das System für den Transport der Harze in einen eigenen Trocknungsbehälter und diesen selbst und benötigt dazu lediglich einen Vakuumanschluss an dem Filterbehälter. Die Heizung lässt sich in Form eines Heizmantels leicht überstülpen oder herumklappen oder in Form von flexiblen Heizleitungen aufwickeln.

Die erfindungsgemässe Trocknung kann noch dadurch verbessert werden, dass die Feuchtigkeit in einem Kondensator bei Temperaturen unter 10 °C niedergeschlagen wird. Man kann dann mit einer wesentlich kleineren Vakuumpumpe auskommen, die nur noch den Unterdruck erzeugen und unvermeidbare kleinere Leckagen absaugen muss, aber nicht mehr das wegen des geringen Druckes grosse Dampfvolumen vom Feuchtigkeitsaustrag.

Die getrockneten Ionenaustauscherharze können aus dem Trocknungsbehälter in einen dickwandigen Behälter eingefüllt und in diesem gasdicht verschlossen werden. Vorzugsweise werden die lonenaustauscherharze bis zu einer Restfeuchte von 5 Gewichtsprozent oder weniger getrocknet. Man erhält dann mit dem vorgenannten Behälter, der gegebenenfalls auch einen zusätzlichen Abschirmbehälter umfassen kann, eine Zwischenlagerungsmöglichkeit, die unter Umständen auch als Variante für die Endlagerung dieser radioaktiven Harze geeignet ist. Im Falle der sogenannten Zwischenlagerung erhält man bei der Erfindung noch die folgenden Vorteile:
- Minimierung der Radiolysegasbildung durch weitgehende Wasserfreiheit
- Ausschluss mikrobieller Vorgänge bei geringem Aktivitätsinventar durch geringe Restfeuchte
- Vermeidung von Lokalkorrosion bei Harz/ Werkstoffkontakt
- Einfache Umfüllung der trockenen, also rieselfähigen Harze durch Unterdruckförderung im Rahmen einer späteren zentralen Konditionierung.

Eine zur Behandlung schwach- bis mittelaktiver Ionenaustauscherharze unter Verwendung des Verfahrens nach der Erfindung geeignete Einrichtung ist so ausgebildet, dass sie aus einem die Ionenaustauscherharze enthaltenden Trocknungsbehälter besteht, welcher einen äusseren Heizmantel und nach innen gerichtete metallische Wärmeübertragungsflächen aufweist, die so ausgebildet sind, dass das Harzvolumen von den metallischen Wärmeübertragungsflächen bis auf einen Kern von höchstens 100 mm Dicke erreicht wird und dass der Behälter mit einer im Unterdruck von 300 hPa oder weniger gehaltenen Abfuhrleitung verbunden ist. Je kleiner der Kern ist, um so günstiger ist der Wärmeübergang von dem beheizten Trocknungsbehälter auf die zu trocknenden Harze. Zu diesem Zweck kann der Trocknungsbehälter auch vorteilhaft innere Rippen aufweisen, die nach innen gerichtete Wärmeübertragungsflächen bilden, um den Kernbereich eines grösseren Behälters auf den vorgenannten Wert zu verkleinern. Auch die Rippen können Heizelemente enthalten.

Günstig ist es ferner, wenn die Abfuhrleitung für die Feuchtigkeit mit mindestens der gleichen lichten Weite wie die Dicke des Kerns zu einem Kondensator führt, an den eine Vakuumpumpe angeschlossen ist. Dies hält den Strömungswiderstand und damit die Pumpenleistung in Grenzen, weil bei den geringen Drücken, die das Verfahren nach der Erfindung auszeichnet, der aus den Harzen austretende Wasserdampf ein relativ grosses Volumen annimmt.

Zur näheren Erläuterung der Erfindung wird im folgenden ein Ausführungsbeispiel beschrieben, das in den Figuren vereinfacht dargestellt ist. Dabei zeigt die Fig. 1 eine Einrichtung nach der Erfindung in einem Schema, während die Fig. 2 und 3 Einzelheiten des Trocknungsbehälters in einer Seitenansicht und einer Draufsicht darstellen.

In der Fig. 1 ist die Wand 1 einer kerntechnischen Anlage 2 zu sehen, in der lonenaustauscherharze eingesetzt werden, so dass sie schwach- bis mittelaktiv kontaminiert werden. Die verbrauchten Harze werden mit Wasser ausgespült und über eine Leitung 3 mit einer Steckkupplung 4 in einen Trocknungsbehälter 5 gefördert. Das zum Fördern verwendete Wasser kann über eine Rücklaufleitung 6 mit einer Steckkupplung 7 in die kerntechnische Anlage 2 zurückgeleitet werden.

Der Trocknungsbehälter ist für die Aufnahme von etwa 1 m³ nasser Harze ausgelegt. Er besitzt an seiner Oberseite einen Vakuumanschluss 10, der zu einem Kondensator 11 führt. Der Kondensator 11 ist ein Wärmetauscher, dessen eine Seite über Leitungen 12 mit einem Kühlaggregat 13 verbunden ist. Das Kühlaggregat kühlt das im Falle einer mobilen Anlage als Kühlmittel verwendete Glycol-Wasser-Gemisch auf -2 bis -5 °C. Damit wird der über die Leitung 10 aus dem Trocknungsbehälter 5 austretende Wasserdampf niedergeschlagen. Der Auslass 15 des Kondensators 11 führt in einen Kondensatbehälter 16. Bei stationären Anlagen kann die Kühlung auch mit dem ohnehin vorhandenen Kühlwassernetz, mit Brunnenwasser oder ähnlichem erfolgen.

An den Auslass 15 ist eine Vakuumpumpe 17 angeschlossen, deren Druckleitung 18 zur Gebäudeabluft führt. Die Vakuumpumpe 17 erzeugt auf ihrer Saugseite ein Vakuum von etwa 75 bis 150 hPa.

Unter dem mit einer Abschirmung 20 versehenen Trocknungsbehälter 5 ist ein dickwandiger Behälter 21 aus Kugelgrafitgutt GGG40 angeordnet. Er nimmt die aus dem Trockner über eine Fallleitung 22 zugeführten Harze nach deren Trocknung auf.

Der Trocknungsbehälter 5 umschliesst gut wärmeleitend einen in Fig. 3 dargestellten Einsatz 24 mit einem zylindrischen Mantel 25 und einem Siebboden 26 aus austenitischem Material mit 5 mm Wandstärke. Vom Mantel 25 erstrecken sich 3 mm dicke Rippen 27 nach innen, so dass, wie Fig. 3 zeigt, das zylindrische Volumen des Einsatzes 24, das insgesamt die zu trocknenden Harze aufnimmt, in Sektoren 28 mit einem relativ kleinen Volumen unterteilt wird. Der Kernbereich 29 in der Mitte des Einsatzes 24 hat nur einen Durchmesser von 60 mm.

Die Heizung des Trocknungsbehälters 5 mit dem Einsatz 24 wird vorzugsweise elektrisch geregelt, so dass eine Temperatur von 60 °C auf wenige Grade genau eingehalten wird. Dazu kann eine nicht dargestellte Temperaturmesseinrichtung, vorzugsweise mit einem im Harzbett eingebrachten Thermoelement, dienen. Niedertemperaturige Wärmeenergie kann zum Beispiel mit 80 °C warmem Wasser zugeführt werden, so dass Überhitzungen ausgeschlossen sind. Das Wasser durchströmt einen nicht dargestellten Doppelmantel des Trocknungsbehälters 5.

Schon bei der niedrigen Temperatur von 60 °C kann bei einem Unterdruck von 300 hPa oder weniger, der mit der Pumpe 17 erzeugt wird, in kurzer Zeit (ca. 20 h) ein relativ grosses Harzvolumen auf eine Restfeuchte von höchstens 5 Gewichtsprozent getrocknet werden. Die Trocknungszeit ist bei gleicher Temperatur um so kürzer, je näher die Wärme an kleine Harzvolumina herangebracht wird. Zum Beispiel verkürzen die Rippen 27 die Trocknungszeit auf etwa die Hälfte.

Die Feuchtigkeit wird über die Leitung 10, die mit einem 200 cm² grossen Querschnitt und wärmeisoliert ausgebildet ist, in den Kondensator 11 eingezogen, wo sie auskondensiert wird. Die bleibenden Gase werden von der Vakuumpumpe 17 in das System der Gebäudeabluft abgeführt. Diese Gasmenge ist gering im Verhältnis zu dem die Feuchtigkeit in den Kondensator abführenden Dampfvolumen.

Nach vollständiger Trocknung werden die Harze aus dem Trocknungsbehälter 5 über die Leitung 22 in den Gussbehälter 21 abgefüllt und dort dicht versiegelt, zum Beispiel mit einem aufgeschweissten Zwischendeckel. In dieser Form können sie ohne Gefahr einer unzulässigen Veränderung zwischengelagert werden. Die getrockneten Harze können aber auch zum Beispiel durch Einbetten in Bitumen auslaugungsbeständig und damit endlagerfähig gemacht werden.

## Patentansprüche

1. Verfahren zur Behandlung schwach- bis mittelaktiver lonenaustauscherharze, die in einem Trocknungsbehälter mit Hilfe von Wärme und unter Vakuum getrocknet werden, bevor sie in einen Lagerbehälter gefördert werden, wobei die Wärme durch Wärmeleitung über den Trocknungsbehälter in die Ionenaustauscherharze eingebracht wird, dadurch gekennzeichnet, dass die Wärme über nach innen gerichtete metallische Wärmeübertragungsflächen so weit in das Harzvolumen geführt wird, dass nur ein Kern von höchstens 100 mm Dicke von den Wärmeübertragungsflächen nicht erreicht wird, und dass die Feuchtigkeit gleichzeitig über eine Abfuhrleitung mit einem Unterdruck von 300 hPa oder weniger einsinnig in einen Kondensator geführt wird.

2. Verfahren nach Anspruch 1, dadurch gekennzeichnet, dass die Ionenaustauscherharze in Form einer wässrigen Suspension in den Trocknungsbehälter eingefüllt und dort behandelt werden.

3. Verfahren nach Anspruch 1, dadurch gekennzeichnet, dass ein die Ionenaustauscherharze enthaltender Filterbehälter als Trocknungsbehälter verwendet und dazu zeitweilig mit der Vakuumleitung verbunden und mit einer Heizung versehen wird.

4. Verfahren nach Anspruch 1, 2 oder 3, dadurch gekennzeichnet, dass die Feuchtigkeit in dem Kondensator bei Temperaturen unter 10 °C niedergeschlagen wird.

5. Verfahren nach einem der Ansprüche 1 bis 4, dadurch gekennzeichnet, dass die getrockneten Ionenaustauscherharze aus dem Trocknungsbehälter in einen dickwandigen Behälter eingefüllt und in diesem gasdicht verschlossen werden.

6. Verfahren nach einem der Ansprüche 1 bis 5, dadurch gekennzeichnet, dass die lonenaustauscherharze bis zu einer Restfeuchte von 5 Gewichtsprozent oder weniger getrocknet werden.

7. Einrichtung zur Behandlung schwach- bis mittelaktiver Ionenaustauscherharze unter Verwendung eines Verfahrens nach einem der Ansprüche 1 bis 6, dadurch gekennzeichnet, dass sie aus einem die Ionenaustauscherharze enthaltenden Trocknungsbehälter besteht, welcher einen äusseren Heizmantel und nach innen gerichtete metallische Wärmeübertragungsflächen aufweist, die so ausgebildet sind, dass das Harzvolumen von den metallischen Wärmeübertragungsflächen bis auf einen Kern von höchstens 100 mm Dicke erreicht wird und dass der Behälter mit einer im Unterdruck von 300 hPa oder weniger gehaltenen Abfuhrleitung verbunden ist.

8. Einrichtung nach Anspruch 7, dadurch gekennzeichnet, dass innere Rippen die nach innen gerichteten Wärmeübertragungsflächen bilden.

9. Einrichtung nach Anspruch 7 oder 8, dadurch gekennzeichnet, dass die Abfuhrleitung (10) für die Feuchtigkeit mit etwa der gleichen lichten Weite wie die Dicke des Kerns zu einem Kondensator (11) führt, an den eine Vakuumpumpe (17) angeschlossen ist.

## Revendications

1. Procédé de traitement de résines échangeuses d'ions faiblement ou moyennement actives, qui sont séchées à l'aide de la chaleur et sous vide dans une cuve de séchage avant d'être transportées dans une cuve de stockage, l'apport de chaleur aux résines échangeuses d'ions s'effectuant par conduction de chaleur par l'intermédiaire de la cuve de séchage, caractérisé en ce qu'il consiste à faire se propager la chaleur dans le volume de résine, par l'intermédiaire de surfaces métalliques de transmission de la chaleur, dirigées vers l'intérieur jusqu'à ce que seul un coeur de 100 mm d'épaisseur au plus ne soit pas atteint par les surfaces de transmission de la chaleur, et envoyer en même temps l'humidité dans un condenseur par un conduit d'évacuation, avec une dépression de 300 hPa ou inférieure à cette valeur.

2. Procédé suivant la revendication 1, caractérisé en ce qu'il consiste à charger les résines échangeuses d'ions sous forme d'une suspension aqueuse dans la cuve de séchage et à les y traiter.

3. Procédé suivant la revendication 1, caractérisé en ce qu'il consiste à utiliser, comme cuve de séchage, une cuve formant filtre et contenant les résines échangeuses d'ions et à la faire communiquer à cet effet de temps à autre avec le conduit sous vide, et à la munir d'un dispositif de chauffage.

4. Procédé suivant la revendication 1, 2 ou 3, caractérisé en ce qu'il consiste à condenser l'humidité dans le condenseur à des températures inférieures à 10 °C.

5. Procédé suivant l'une des revendications 1 à 4, caractérisé en ce qu'il consiste à charger les résines échangeuses d'ions séchées de la cuve de séchage dans un récipient à parois épaisses, et à les y enfermer d'une manière étanche au gaz.

6. Procédé suivant l'une des revendications 1 à 5, caractérisé en ce qu'il consiste à sécher les résines échangeuses d'ions jusqu'à une humidité résiduelle de 5% en poids, ou inférieure à cette valeur.

7. Dispositif de traitement de résines échangeuses d'ions faiblement ou moyennement actives, en utilisant un procédé suivant l'une des revendications 1 à 6, caractérisé en ce qu'il consiste en une cuve de séchage qui contient les résines échangeuses d'ions, qui comporte une surface latérale extérieure de chauffage et des surfaces, métalliques de transmission de la chaleur, dirigées vers l'intérieur, et, constituées de façon que le volume de résine soit atteint par les surfaces métalliques de transmission de la chaleur, à l'exception d'un coeur d'au plus 100 mm d'épaisseur et en ce que la cuve communique avec un conduit d'évacuation maintenu sous une dépression de 300 hPa ou sous une dépression inférieure à cette valeur.

8. Dispositif suivant la revendication 7, caractérisé en ce que des ailettes intérieures forment les surfaces de transmission de la chaleur qui sont dirigées vers l'intérieur. r.

9. Dispositif suivant la revendication 7 ou 8, caractérisé en ce que le conduit d'évacuation (10) de l'humidité, ayant à peu près le mème diamètre intérieur que l'épaisseur du coeur, mène à un condenseur (11 ) auquel est raccordée une pompe à vide (17).

## Claims

1. A process for treating ion exchange resins having a low to medium activity which are dried in a drying container with the aid of heat and under vacuum before they are transferred to a storage container, the heat being introduced into the ion exchange resins by thermal conduction through the drying container, characterised in that by means of inwardly directed metal heat transmission surfaces, the heat is conveyed so far into the volume of resin that only a core having a thickness of at most 100 mm is not reached by the heat transmission surfaces; and that the moisture is at the same time conveyed in one direction into a condenser through a discharge line at a reduced pressure of 300 hPa or less.

2. A process as claimed in Claim 1, characterised in that the ion exchange resins are introduced into the drying container in the form of an aqueous suspension and are treated therein.

3. A process as claimed in Claim 1, characterised in that a filter container containing the ion exchange resins is used as drying container and, for this purpose, is periodically connected to the vacuum line and provided with heating.

4. A process as claimed in Claim 1, 2 or 3, characterised in that the moisture is deposited in the condenser at temperatures below 10 °C.

5. A process as claimed in one of Claims 1 to 4, characterised in that the dried ion exchange resins from the drying container are introduced into a thick-walled container and are sealed therein in gas-tight fashion.

6. A process as claimed in one of Claims 1 to 5, characterised in that the ion exchange resins are dried so as to leave a residual moisture content of 5 percent by weight or less.

7. Apparatus for treating ion exchange resins having low to medium activity using a process as claimed in one of Claims 1 to 6, characterised in that it consists of a drying container which contains the ion exchange resins and is provided with an external heating jacket and inwardly-directed, metal heat transmission surfaces which are so formed that they reach the entire volume of resin, except for a core having a thickness of at most 100 mm; and that the container is connected to a discharge line which is maintained at a reduced pressure of 300 hPa or less.

8. Apparatus as claimed in Claim 7, characterised in that internal ribs form the inwardly-directed heat transmission surfaces.

9. Apparatus as claimed in Claim 7 or 8, characterised in that the moisture discharge line (10) which has approximately the same internal width as the thickness of the core, leads to a condenser (11) to which a vacuum pump (17) is connected.
